# FASCICULE DE BREVET EUROPEEN

(11) **EP 2 382 359 B1**
(45) Date de publication et mention de la délivrance du brevet: **28.08.2013**
(21) Numéro de dépôt: 10707326.4
(22) Date de dépôt: 20.01.2010
(51) Int. Cl.: E02D 29/14

(54) **TAMPON POUR DISPOSITIF DE VOIRIE ET DISPOSITIF DE VOIRIE CORRESPONDANT**
ABDECKUNG FÜR EINE STRASSENNETZVORRICHTUNG UND ENTSPRECHENDE STRASSENNETZVORRICHTUNG
COVER FOR A ROAD SYSTEM DEVICE AND CORRESPONDING ROAD SYSTEM DEVICE

(30) Priorité: 27.01.2009 FR 0950482
(43) Date de publication de la demande: 02.11.2011
(73) Titulaire: Saint-Gobain PAM, 54000 Nancy (FR)
(72) Inventeur: ROYER, Jean-Claude, F-54700 Lesmenils (FR); ROTHARMEL, Vincent, F-54121 Vandieres (FR)
(74) Mandataire: Blot, Philippe Robert Emile
(86) Numéro de dépôt international: PCT/FR2010/050086
(87) Numéro de publication internationale: WO 2010/086539

(56) Documents cités:
- EP-A- 0 317 919
- EP-A- 1 621 679
- FR-A- 2 732 050
- FR-A- 2 903 434

## Description

La présente invention concerne un tampon pour un dispositif de voirie muni d'un cadre, le tampon étant du type comprenant
- un organe de blocage,
- un corps de base définissant une surface de recouvrement du dispositif de voirie, s'étendant selon un plan de tampon, et ayant un logement adapté pour recevoir l'organe de blocage,
ce logement et l'organe de blocage étant adaptés pour bloquer le tampon par rapport au cadre ou par rapport à un tampon voisin, lorsque l'organe de blocage se trouve dans le logement.

Elle s'applique notamment aux dispositifs de fermeture de chambres techniques d'inspection d'un réseau câblé souterrain, tels que des trappes, et aux dispositifs de fermeture de cheminées de visite ou d'inspection d'un réseau d'eaux souterrain, tels que des regards de chaussée ou de trottoirs.

Elle s'applique plus particulièrement à la sécurisation des regards ou trappes d'accès pour des installations de télécommunications.

Ces dispositifs de voirie comprennent généralement un cadre scellé durablement dans le sol, dans lequel sont insérés de manière libérable un ou plusieurs tampons, disposés au ras de la surface du sol.

Dans le cas où le dispositif comporte plusieurs tampons, ces tampons sont soit un tampon dit esclave, soit un tampon dit maître. Un tampon maître peut être retiré du cadre indépendamment de la présence éventuelle de tampons esclaves, tandis qu'un tampon esclave ne peut être retiré du cadre lorsque le tampon maître est en place.

Le document FR-A-2 765 256 décrit un tampon universel pour un regard d'accès pour des chambres de raccordement.

Le tampon comprend un corps de base qui comporte plusieurs saillies d'attachement auxquelles peuvent être fixés au choix des éléments fonctionnels, tels que des crochets ou une serrure afin de former soit un tampon esclave, soit un tampon maître.

Chaque saillie d'attachement comprend des surfaces d'application des éléments fonctionnels qui sont inclinées l'une vers l'autre. Les éléments fonctionnels ont des surfaces inclinées de manière complémentaire de celles des saillies d'attachement. Les éléments fonctionnels doivent donc être fabriqués spécialement pour le tampon et sont de ce fait coûteux.

De plus, les éléments fonctionnels sont fixés par vis sur les saillies d'attachement. Ce moyen de fixation est coûteux en temps de montage et en logistique car un grand nombre de composants doit être stocké. Par ailleurs, les vis peuvent se libérer de manière intempestive.

Egalement, les éléments fonctionnels sont fixés sur des saillies d'attachement qui n'ont pas d'utilité lorsque aucun élément fonctionnel n'y est attaché. Le tampon est donc coûteux en matière.

La présente invention a pour but de proposer un tampon qui permette une fixation fiable des éléments fonctionnels par des moyens simples et économiques.

D'autres buts de l'invention sont de proposer un tampon qui nécessite peu de matière et qui ait une dépense en logistique faible.

Le document EP0317919A décrit un tampon qui présente les caractéristiques du préamble de la revendication 1, et constitue l'art antérieur le plus proche de l'objet de cette revendication.

A cet effet, l'invention a pour objet un tampon du type précité, tel que le logement est adapté pour maintenir l'organe de blocage par rapport au corps de base d'une manière autonome et pour s'opposer à un déplacement de l'organe de blocage suivant un sens s'étendant perpendiculairement au plan de tampon et tendant à écarter l'organe de blocage de la surface de recouvrement.

Le tampon selon l'invention comporte de plus les caractéristiques suivantes :
- l'organe de blocage est un crampon ayant une âme et deux ailes ;
- l'organe de blocage comprend un ergot de blocage destiné à entrer en contact avec un tampon voisin ou avec le cadre en vue du blocage du tampon ;
- l'ergot de blocage fait saillie de l'âme du crampon du côté opposé des
   ailes.

Selon des modes particuliers de réalisation, le tampon selon l'invention comporte
l'une ou plusieurs des caractéristiques suivantes : - le crampon est notamment sensiblement en forme de <<U>>;
- l'organe de blocage est symétrique par rapport à un axe de symétrie ;
- il comporte des moyens d'assujettissement de l'organe de blocage sur le corps de base ;
- les moyens d'assujettissement coopèrent avec l'organe de blocage par complémentarité de formes, et comprennent notamment une goupille ;
- au moins un logement est délimité par un évidement de manoeuvre du tampon, et le logement comporte une paroi frangible devant être rompue afin de mettre l'organe de blocage en place dans le logement ;
- le tampon comporte des moyens de guidage adaptés pour guider l'organe de blocage lors de la mise en place de l'organe de blocage dans le logement ;
- le corps de base et/ou l'organe de blocage est/sont fabriqué(s) en métal, notamment en fonte ;
- l'organe de blocage est muni de moyens anti-fermeture adaptés pour s'opposer à une fermeture du tampon lorsque celui-ci est dans une position ouverte.

L'invention a également pour objet un dispositif de voirie, notamment regard d'accès, du type comprenant :
- un cadre délimitant une ouverture d'accès ;
- au moins un premier et un deuxième tampon adaptés pour couvrir l'ouverture d'accès, caractérisé en ce que
- chacun des tampons est un tampon tel qu'indiqué ci-dessus, l'organe de blocage étant un organe d'adaptation, en ce que
- chaque corps de base est muni d'un premier logement pour recevoir l'organe d'adaptation, et en ce que
lorsque l'organe d'adaptation se trouve dans le premier logement, le tampon est un premier type de tampon parmi les tampons esclave pair et esclave impair, et lorsque l'organe d'adaptation se trouve en dehors du premier logement, le tampon est un deuxième type de tampon parmi les tampons maître, esclave pair et esclave impair, différent du premier type de tampon.

Selon des modes de réalisation particuliers, le dispositif de voirie comporte l'une ou plusieurs des caractéristiques suivantes :
- le premier logement est adapté pour recevoir l'organe d'adaptation selon un premier et un deuxième sens d'introduction différents, et lorsque l'organe d'adaptation est reçu selon le premier sens d'introduction dans le logement, le tampon est le premier type de tampon, et lorsque l'organe d'adaptation est reçu selon le deuxième sens d'introduction dans le logement, le tampon est un troisième type de tampon parmi les tampons esclave pair et esclave impair, ce troisième type de tampon étant différent des premier et deuxième types de tampon ;
- chacun des corps de base comporte un deuxième logement, distinct du premier logement et adapté pour recevoir l'organe d'adaptation et lorsque l'organe d'adaptation se trouve dans le deuxième logement, le tampon est un troisième type de tampon parmi les tampons esclave pair et esclave impair, ce troisième type de tampon étant différent des premier et deuxième types de tampon ;
- le corps de base comporte un troisième logement, adapté pour recevoir un deuxième organe de blocage, et lorsque le deuxième organe de blocage se trouve dans le troisième logement, cet organe de blocage est adapté pour bloquer un côté du tampon par rapport à un côté du cadre ;
- les corps de base de chacun des tampons sont identiques ;
- les deux tampons sont d'un type de tampon différent, et les organes d'adaptation des deux tampons sont identiques.

L'invention sera mieux comprise à la lecture de la description qui va suivre, donnée uniquement à titre d'exemple et faite en se référant aux dessins annexés, sur lesquels :
- la Figure 1 est une vue en perspective du côté extérieur d'un regard d'accès selon l'invention;
- la Figure 2 est une vue en perspective du côté intérieur du regard d'accès de la Figure 1,
- la Figure 3 est une vue en plan du côté intérieur du regard d'accès de la Figure 1, les organes de blocage étant en place;
- la Figure 4 représente de manière agrandie et en perspective la partie IV de la Figure 3 ;
- la Figure 5 montre en perspective le côté intérieur d'une partie du corps de base du tampon, avant la mise en place d'un organe de blocage,
- la Figure 6 est une vue en coupe à travers une partie du regard d'accès, l'organe de blocage se trouvant dans le logement et étant assujetti,
- la Figure 7 est une vue identique à la vue de la Figure 6, avant la première mise en place de l'organe de blocage,
- la Figure 8 est une vue en perspective de la partie du regard d'accès servant à bloquer le tampon esclave par rapport au tampon maître,
- la Figure 9 est une vue identique à celle de la Figure 8, avant la première mise en place de l'organe de blocage,
- la Figure 10 est une vue en coupe de la partie du regard d'accès représentée sur la Figure 8, et
- la Figure 11 est une vue en plan du côté intérieur d'une variante du regard d'accès selon l'invention.

Sur la Figure 1 est représenté un regard d'accès selon l'invention, désigné par la référence générale 2.

Le regard d'accès 2 est par exemple un regard d'accès à une chambre technique souterraine renfermant des équipements de télécommunication.

Le regard d'accès 2 comprend un cadre 4, un tampon esclave 6 et un tampon maître 8.

Le cadre 4 est scellé dans le sol et délimite une ouverture d'accès 10 (Figure 6), par exemple à une chambre souterraine comprenant des câbles de télécommunication. Dans le cas présent, l'ouverture d'accès 10 est en forme de carré.

Le regard 2 définit un plan de regard P-P qui s'étend sensiblement parallèlement au sol lors de l'installation.

Le regard 2 définit un côté extérieur E et un côté intérieur I. Le regard 2 délimite également un axe central X-X s'étendant perpendiculairement au plan de regard P-P.

Dans ce qui suit, l'expression « périphérique » désigne le sens s'éloignant radialement de l'axe X-X et « central » désigne le sens se rapprochant de l'axe central X-X.

Par ailleurs, le regard 2 comporte pour chaque tampon 6, 8 une charnière (non visible) adaptée pour faire basculer le tampon concerné autour d'un axe de charnière Y-Y entre des positions ouvertes et fermées.

Le cadre 4 comporte une paroi de cadre 12 s'étendant sensiblement perpendiculairement au plan de regard P-P.

Le cadre comporte une base de cadre 14 s'étendant parallèlement au plan de regard P-P, et faisant saillie radialement vers l'intérieur et vers l'extérieur de la paroi de cadre 12. Cette base de cadre est destinée à être noyée dans un matériau de scellement tel que du mortier.

Le tampon maître 8 peut être mis en place et retiré du cadre 4 indépendamment de la présence d'un tampon esclave 6, tandis que le tampon esclave 6 ne peut être retiré du cadre 4, ni installé dans celui-ci, lorsque le tampon maître 8 est en place. Ainsi, après mise en place du tampon esclave 6, il suffit de verrouiller le tampon maître 8 par rapport au cadre pour verrouiller le tampon esclave 6 dans le cadre 4.

Chaque tampon 6, 8 comprend un corps de base générique 16 sensiblement en forme de triangle, qui couvre environ la moitié de la surface de l'ouverture d'accès 10 et qui s'étend suivant un plan de tampon T-T, qui est parallèle au plan de la Figure 3.

Le corps de base 16 est identique pour chacun des tampons esclave 6 ou maître 8. Par conséquent, un seul corps de base 16 sera décrit par la suite.

Le corps de base 16 est fabriqué d'une seule pièce par moulage, de préférence en fonte.

Le corps de base 16 comprend une surface intérieure 18, visible sur la Figure 2, et une surface extérieure 20. Les deux surfaces 18, 20 sont parallèles au plan de tampon T-T. La surface intérieure 18 correspond à un côté intérieur du tampon 6, 8 tandis que la surface extérieure 20 correspond à un côté extérieur du tampon 6, 8.

Le corps de base 16 comporte des nervures de rigidification 24 sur sa surface intérieure 18. En outre, le corps de base 16 comporte des évidements de manoeuvre 26 débouchant sur la surface extérieure 20. Chaque évidement de manoeuvre 26 est adapté pour recevoir un outil de manoeuvre (non représenté) destiné à manoeuvrer le tampon 6, 8 lors de son soulèvement ou de son retrait du cadre.

La surface intérieure 18 du corps de base 16 comporte un logement esclave 28 (pair) et un logement de blocage 30.

Chaque tampon 6, 8 est muni en outre d'au moins un organe de blocage 32.

Le type de tampon esclave 6 ou maître 8 est défini par la présence ou l'absence de l'organe de blocage 32 dans le logement esclave 28. Lorsque l'organe de blocage 32 est présent dans le logement esclave 28, le tampon constitue un tampon esclave 6, et lorsqu'aucun organe de blocage 32 n'est présent dans le logement esclave 28, le tampon est un tampon maître 8. Le tampon maître 8 comporte par ailleurs un verrou (non représenté) adapté pour verrouiller le tampon maître 8 par rapport au cadre 4.

Sur la Figure 10 est représenté en coupe transversale parallèlement à l'axe X-X le regard 2 au niveau du logement esclave 28 du tampon esclave 6.

Le logement esclave 28 comporte une paroi de fond 34 et deux ouvertures de logement 36, 38 ménagées dans des parois latérales de l'évidement de manoeuvre 26.

La paroi de fond 34 s'étend parallèlement au plan de tampon T-T. Les ouvertures de logement 36,38 s'étendent sensiblement perpendiculairement au plan de tampon T-T.

Le logement esclave 28 définit un sens SI d'introduction de l'organe de blocage 32 dans ce logement 28 qui est sensiblement parallèle au plan de tampon T-T.

L'organe de blocage 32 est en l'occurrence un crampon ayant une âme 40 et deux ailes 42, 44, le crampon ayant une forme sensiblement de « U ». L'organe de blocage 32 comporte un ergot de blocage 46, et en l'occurrence deux ergots de blocage 46. L'ergot de blocage 46 est destiné à entrer en contact avec le tampon voisin, en l'occurrence avec le tampon maître 8, afin d'empêcher le soulèvement du tampon esclave 6 lorsque le tampon maître 8 se trouve dans le cadre 4. Chaque ergot de blocage 46 fait saillie de l'âme 40 du crampon du côté opposé des ailes 42, 44.

A l'état monté, l'une 42 des ailes se trouve dans le logement esclave 28, tandis que l'autre aile 44 s'étend en dehors du logement esclave 28, de l'autre côté de la paroi de fond 34.

De manière avantageuse, l'organe de blocage 32 est symétrique par rapport à un axe de symétrie Z-Z. Ainsi, l'organe de blocage 32 peut être inséré dans le logement 28 dans la position indiquée sur la Figure 10 ou dans une position tournée de 180° autour de l'axe de symétrie Z-Z, ce qui facilite la manipulation et le montage. Dans ce dernier cas, c'est l'aile 44 qui se trouve dans le logement esclave 28 et l'aile 42 se trouve en dehors de ce logement 28, de l'autre côté de la paroi de fond 34.

Le logement esclave 28 est adapté pour maintenir l'organe de blocage 32 par rapport au corps de base 16 d'une manière autonome dans un sens S s'étendant perpendiculairement au plan de tampon T-T et dirigé à l'écart de la surface extérieure 20. En d'autres termes, le logement esclave 28 est adapté pour s'opposer à un déplacement de l'organe de blocage 32 vers le côté intérieur l par rapport au corps de base 16 et ceci en l'absence de tout autre moyen de maintien. Grâce au fait que le logement esclave 28 est formé par l'évidement de manoeuvre 26, le corps de base 16 ne nécessite que peu de matière, et en tout état de cause, il n'y a pas de matière superflue en cas de non utilisation du logement esclave 28.

Lors de la fabrication du corps de base 16, les ouvertures de logement 36, 38 ne sont pas nécessairement créées. Lorsque ces ouvertures 36, 38 ne sont pas ménagées dans le tampon lors de sa fabrication, chaque emplacement des ouvertures de logement 36, 38 est entièrement recouvert d'une paroi d'obturation 50 ayant une épaisseur e sensiblement inférieure à une épaisseur de paroi EP des parois latérales de l'évidement de manoeuvre 26 du corps de base 16. De préférence, l'épaisseur e est comprise entre 0,1 mm et 1 mm. Ces parois d'obturation 50 forment une barrière d'étanchéité de l'évidement de manoeuvre 26 par rapport au côté intérieur l du regard d'accès 2. Ainsi, lorsque l'organe de blocage 32 n'est pas mis en place dans le logement esclave 28, étant donné que le corps de base 16 est utilisé pour un tampon maître 8, des eaux pluviales ou détritus divers ne peuvent pas pénétrer par l'évidement de manoeuvre 26 dans l'intérieur du regard 2.

La paroi 50 est frangible et doit être rompue afin de mettre l'organe de blocage 32 en place dans le logement esclave 28 pour la première fois.

Le tampon esclave 6 comporte en outre des moyens d'assujettissement 60 de l'organe de blocage 32 sur le corps de base 16. Ces moyens d'assujettissement 60 sont adaptés pour s'opposer à un retrait de l'organe de blocage 32 du logement esclave 28. Les moyens d'assujettissement 60 coopèrent par complémentarité de formes d'une part avec l'organe de blocage 32 et d'autre part avec le corps de base 16. A cet effet, l'organe de blocage 32 comporte une surface d'assujettissement 62, en l'occurrence délimitée par un évidement, tandis qu'une autre surface d'assujettissement 64 est délimitée par le corps de base 16. Les moyens d'assujettissement 60 comprennent par ailleurs un organe d'assujettissement, notamment une goupille 66, inséré entre les surfaces d'assujettissement 62 et 64.

Le tampon esclave 6 comporte également des moyens de guidage 70 adaptés pour guider l'organe de blocage 32 par rapport au corps de base 16 lors de l'insertion de cet organe de blocage dans le logement esclave 28. Comme ceci ressort particulièrement de la Figure 9, les moyens de guidage 70 comprennent une rainure de guidage 72 dans laquelle glisse l'aile 44 de l'organe de blocage 32 lors de l'insertion de l'aile 42 dans le logement esclave 28.

De préférence, l'organe de blocage 32 est fabriqué en métal et plus particulièrement en fonte. De préférence, la matière du corps de base 16 et de l'organe de blocage 32 sont identiques afin d'éviter la corrosion de l'un ou de l'autre de ces éléments.

Sur les Figures 4 à 7 est montrée la partie du regard 2 au niveau du logement de blocage 30. Le logement de blocage 30 est adapté pour recevoir un organe de blocage 32 afin de bloquer un côté du tampon 6 ou 8 par rapport à un côté du cadre 4. La configuration et le fonctionnement du logement de blocage 30 et de l'organe de blocage 32 sont analogues au fonctionnement du logement esclave 28 et de l'organe de blocage 32 précédemment décrit, et ne diffèrent de ceux-ci que par ce qui suit.

L'organe de blocage 32 ne coopère pas avec un tampon voisin, mais coopère avec la base 14 du cadre 4. Plus précisément, un ergot de blocage 46 de l'organe de blocage 32 est adapté pour s'engager sous une surface de butée 74 du cadre formant gâche pour l'organe de blocage 32. Cette surface de butée 74 s'étend parallèlement au plan de regard P-P, est située du côté intérieur de la base 14 et est délimitée par une paroi d'entourage 76. La paroi d'entourage 76 est en saillie vers l'intérieur, parallèlement à l'axe X-X, empêchant ainsi la pénétration de matériau de scellement du cadre à l'emplacement de la surface de butée 74.

Comme ceci ressort de la Figure 3, l'élément de blocage 32 est inséré dans le logement 30, aussi bien sur le tampon esclave 6 que sur le tampon maître 8, et sert à empêcher le soulèvement du tampon esclave 6 et du tampon maître 8 par rapport au cadre 4.

De plus, la paroi de fond 34 a une surface intérieure étagée qui conduit à une faible consommation de matière et permet de bloquer la goupille 66.

Sur la Figure 11 est représenté un regard d'accès 2 selon une variante de l'invention. Ce regard d'accès 2 diffère du regard d'accès 2 précédemment décrit uniquement par ce qui suit.

Le cadre 4 a une forme sensiblement rectangulaire. Le regard d'accès 2 comporte un tampon maître 8 et trois tampons esclaves. Ces trois tampons esclaves comprennent deux tampons esclaves pairs 6P et un tampon esclave impair 6I. Les deux tampons esclaves pairs 6P sont identiques au tampon esclave 6 précédemment décrit.

Les tampons esclaves pairs 6P comprennent chacun un corps de base 16 ayant un logement esclave pair 28P identique au logement esclave 28 précité.

Dans le cas des tampons esclaves pairs 6P, l'organe de blocage 32 est inséré selon un premier sens d'introduction SI1 dans le logement esclave pair 28P, ce sens d'introduction SI1 étant considéré par rapport à ce logement 28P. Lorsque l'organe de blocage 32 est reçu dans le logement esclave pair 28P selon ce premier sens, le tampon 6 constitue un tampon esclave pair 6P.

Le tampon esclave impair 6I est disposé entre les deux tampons esclaves pairs 6P.

Ce tampon esclave impair 6I comporte un corps de base 16 ayant un logement esclave impair 28I identique au logement esclave 28 précité et dans lequel s'étend un organe de blocage 32. L'organe de blocage 32 est inséré selon un deuxième sens d'introduction SI2 dans le logement esclave impair 28I, ce sens d'introduction étant considéré par rapport à ce logement 28I. Lorsque l'organe de blocage 32 est reçu selon ce deuxième sens SI2 dans le logement 28I, le tampon constitue un tampon esclave impair 61. Il est à noter que le deuxième sens d'introduction I2 est différent du premier sens d'introduction SI1, et est dans le cas présent un sens opposé au premier sens d'introduction SI1. Aussi, sur la Figure 11, les deux sens SI1 et SI2 sont dirigés dans le même sens, étant donné que le tampon esclave impair 6I est tourné de 180° par rapport aux tampons esclaves pairs 6P.

Les logements esclaves pairs 28P et impair 28I sont identiques, leur fonction est uniquement définie par le sens d'introduction de l'organe de blocage.

En d'autres termes, le type de tampon, à savoir tampon esclave pair 6P ou tampon esclave impair 6I est défini par le sens d'introduction de l'organe de blocage 32 dans le logement esclave.

Lorsque l'organe de blocage 32 est disposé dans le logement esclave selon le deuxième sens d'introduction SI2, le tampon esclave impair 6I ne peut pas être disposé sur le cadre 4 ou retiré du cadre 4 tant que le tampon esclave pair 6P adjacent à cet organe de blocage 32 est en place.

Ainsi, afin d'ouvrir le regard 2, il est nécessaire de retirer tout d'abord le tampon maître 8, ensuite le tampon pair 6P disposé entre le tampon maître 8 et le tampon impair 61, ensuite le tampon impair 61 et finalement l'autre tampon pair 6P disposé à l'opposé du tampon maître 8.

Il est à noter que le corps de base 16 du tampon esclave impair 6I est identique aux corps de base 16 du tampon maître 8 et des tampons esclaves pairs 6P.

Par ailleurs, le tampon maître 8 peut comporter un verrou 80 adapté pour verrouiller le tampon maître 8 par rapport au cadre.

Cette variante a un coût de production particulièrement faible, étant donné qu'un seul logement 28 est nécessaire pour définir deux types de tampon.

Une variante non représentée d'un regard d'accès 2 de la Figure 11 comporte les caractéristiques suivantes. Ce regard d'accès 2 diffère du regard d'accès 2 de la Figure 11 uniquement par ce qui suit.

Les tampons esclaves comprennent chacun un corps de base 16 ayant un premier logement esclave, identique au logement esclave 28 précité, ainsi qu'un second logement esclave qui est distinct du premier logement esclave. Ce second logement esclave est par exemple disposé au milieu d'un côté du tampon esclave. Lorsque l'organe de blocage 32 est reçu dans le premier logement esclave, le tampon 6 constitue un tampon esclave pair. Lorsque l'organe de blocage est disposé dans le second logement esclave, le tampon 6 constitue un tampon esclave impair.

Lorsque l'organe de blocage 32 est disposé dans ce second logement esclave, le tampon esclave impair ne peut pas être disposé sur le cadre 4 ou retiré du cadre 4 tant que le tampon esclave pair adjacent à ce logement esclave est en place.

Il est à noter que le corps de base du tampon esclave impair est de préférence identique aux corps de base du tampon maître et des tampons esclaves pairs.

A cet effet, chacun des corps de base des tampons comporte un logement esclave pair, un logement esclave impair ainsi qu'un logement de blocage. Lorsque l'organe de blocage est inséré dans le logement esclave pair, le tampon constitue un tampon esclave pair. Lorsque l'organe de blocage est inséré dans le logement esclave impair, le tampon constitue un tampon esclave impair. Lorsque ni dans le logement esclave pair ni dans le logement esclave impair n'est inséré un organe de blocage, le tampon constitue un tampon maître.

Ainsi, un seul corps de base 16 est utilisable pour constituer un tampon maître, un tampon esclave pair ou un tampon esclave impair. De plus, un même organe de blocage 32 est utilisable pour créer le type de tampon souhaité. Le regard d'accès 2 a donc un coût de production faible.

En variante non représentée, l'organe de blocage 32 est muni de moyens anti-fermeture adaptés pour s'opposer à la fermeture du tampon lorsque celui-ci est en position ouverte.

Ces moyens anti-fermeture sont par exemple réalisés sous la forme d'une tige fixée à l'âme 40 uniquement lorsque le tampon est en position ouverte. Cette tige s'étend entre les deux ergots 46 et son extrémité libre vient en appui contre la paroi de la chambre souterraine, s'opposant ainsi à la fermeture intempestive du tampon.

Enfin, le fait que l'organe de blocage soit monté parallèlement au plan de tampon dans le logement associé facilite la tenue de cet organe dans le logement.

## Revendications

1. Tampon pour un dispositif de voirie muni d'un cadre, le tampon étant du type comprenant
- un organe de blocage (32),
- un corps de base (16) définissant une surface de recouvrement (20) du dispositif de voirie, s'étendant selon un plan de tampon (T-T), et ayant un logement (28, 30 ; 28P, 28I, 30) adapté pour recevoir l'organe de blocage (32),
ce logement et l'organe de blocage étant adaptés pour bloquer le tampon par rapport au cadre (4) ou par rapport à un tampon voisin (8 ; 6I, 6P, 8), lorsque l'organe de blocage se trouve dans le logement,
le logement (28, 30 ; 28P, 28I, 30) étant adapté pour maintenir l'organe de blocage (32) par rapport au corps de base (16) d'une manière autonome et pour s'opposer à un déplacement de l'organe de blocage suivant un sens (S) s'étendant perpendiculairement au plan de tampon (T-T) et tendant à écarter l'organe de blocage (32) de la surface de recouvrement (20), l'organe de blocage étant un crampon ayant une âme (40) et deux ailes (42, 44), l'organe de blocage comprenant un ergot de blocage (46) destiné à entrer en contact avec un tampon voisin (8 ; 6P, 61) ou avec le cadre (4) en vue du blocage du tampon, **caractérisé en ce que** l'ergot de blocage (46) fait saillie de l'âme (40) du crampon du côté opposé des ailes (42, 44).

2. - Tampon selon la revendication 1, **caractérisé en ce que** l'organe de blocage est sensiblement en forme de « U ».

3. - Tampon selon l'une quelconque des revendications précédentes, **caractérisé en ce que** l'organe de blocage (32) est symétrique par rapport à un axe de symétrie (Z-Z).

4. - Tampon selon l'une quelconque des revendications précédentes, **caractérisé en ce qu'**il comporte des moyens d'assujettissement (60) de l'organe de blocage (32) sur le corps de base (16).

5. - Tampon selon la revendication 4, **caractérisé en ce que** les moyens d'assujettissement (60) coopèrent avec l'organe de blocage par complémentarité de formes, et comprennent notamment une goupille (66).

6. - Tampon selon l'une quelconque des revendications précédentes, **caractérisé en ce qu'**au moins un logement (28 ; 28P, 28I, 30) est délimité par un évidement de manoeuvre (26) du tampon, et **en ce que** le logement comporte une paroi frangible (50) devant être rompue afin de mettre l'organe de blocage (32) en place dans le logement.

7. - Tampon selon l'une quelconque des revendications précédentes, **caractérisé en ce que** le tampon comporte des moyens de guidage (70) adaptés pour guider l'organe de blocage (32) lors de la mise en place de l'organe de blocage dans le logement.

8. - Tampon selon l'une quelconque des revendications précédentes, **caractérisé en ce que** le corps de base (16) et/ou l'organe de blocage (32) est/sont fabriqué(s) en métal, notamment en fonte.

9. - Tampon selon l'une quelconque des revendications précédentes, **caractérisé en ce que** l'organe de blocage (32) est muni de moyens anti-fermeture adaptés pour s'opposer à une fermeture du tampon lorsque celui-ci est dans une position ouverte.

10. - Dispositif de voirie, notamment regard d'accès, du type comprenant :
- un cadre (4) délimitant une ouverture d'accès (10) ;
- au moins un premier et un deuxième tampon adaptés pour couvrir l'ouverture d'accès,
**caractérisé en ce que**
- chacun des tampons est un tampon (6, 8 ; 6I, 6P, 8) selon l'une
quelconque des revendications précédentes, l'organe de blocage (32) étant un organe d'adaptation, **en ce que**
- chaque corps de base (16) est muni d'un premier logement (28; 28P, 281) pour recevoir l'organe d'adaptation (32), et **en ce que**
lorsque l'organe d'adaptation se trouve dans le premier logement, le tampon est un premier type de tampon parmi les tampons esclave pair (6 ; 6P) et esclave impair (61), et lorsque l'organe d'adaptation se trouve en dehors du premier logement, le tampon est un deuxième type de tampon parmi les tampons maître (8), esclave pair (6 ; 6P) et esclave impair (6I), différent du premier type de tampon.

11. - Dispositif de voirie selon la revendication 10, **caractérisé en ce que** le premier logement (28 ; 28I, 28P) est adapté pour recevoir l'organe d'adaptation selon un premier (SI1) et un deuxième (SI2) sens d'introduction différents, et **en ce que** lorsque organe d'adaptation est reçu selon le premier sens d'introduction (SI1 ) dans le logement, le tampon est le premier type de tampon, et lorsque l'organe d'adaptation (32) est reçu selon le deuxième sens d'introduction (SI2) dans le logement, le tampon est un troisième type de tampon parmi les tampons esclave pair (6P) et esclave impair (6I), ce troisième type de tampon étant différent des premier et deuxième types de tampon.

12. - Dispositif de voirie selon la revendication 10, **caractérisé en ce que** chacun des corps de base (16) comporte un deuxième logement, distinct du premier logement et adapté pour recevoir l'organe d'adaptation et lorsque l'organe d'adaptation se trouve dans le deuxième logement, le tampon est un troisième type de tampon parmi les tampons esclave pair et esclave impair, ce troisième type de tampon étant différent des premier et deuxième types de tampon.

13. - Dispositif de voirie selon l'une des revendications 10 à 12, **caractérisé en ce que** le corps de base comporte un troisième logement (30), adapté pour recevoir un deuxième organe de blocage, et **en ce que** lorsque le deuxième organe de blocage (32) se trouve dans le troisième logement (30), cet organe de blocage est adapté pour bloquer un côté du tampon par rapport à un côté du cadre.

14. - Dispositif de voirie selon l'une quelconque des revendications 10 à 13,
**caractérisé en ce que** les corps de base (16) de chacun des tampons (6, 8 ; 6I, 6P, 8) sont identiques.

15. - Dispositif de voirie selon l'une quelconque des revendications 10 à 14, **caractérisé en ce que** les deux tampons (6, 8 ; 6I, 6P, 8) sont d'un type de tampon différent, et **en ce que** les organes d'adaptation des deux tampons sont identiques.

## Patentansprüche

1. Abdeckung für eine mit einem Rahmen versehene Straßenvorrichtung, wobei die Abdeckung von der Bauart ist, die Folgendes umfasst:
- ein Feststellteil (32),
- einen Grundkörper (16), der eine Abdeckfläche (20) für die Straßenvorrichtung bildet, die sich entlang einer Abdeckungsebene (T-T) erstreckt und eine Aufnahme (28, 30; 28P, 28I, 30) hat, die zur Aufnahme des Feststellteils (32) angepasst ist,
wobei die Aufnahme und das Feststellteil dazu angepasst sind, die Abdeckung in Bezug auf den Rahmen (4) oder in Bezug auf eine Nachbarabdeckung (8; 6I, 6P, 8) festzustellen, wenn sich das Feststellteil in der Aufnahme befindet,
wobei die Aufnahme (28, 30; 28P, 28I, 30) dazu angepasst ist, das Feststellteil (32) in Bezug auf den Grundkörper (16) selbsttätig zu halten und sich einer Verlagerung des Feststellteils entlang einer Richtung (S) zu widersetzen, die im Wesentlichen senkrecht zur Abdeckungsebene (T-T) verläuft und danach strebt, das Feststellteil (32) von der Abdeckungsfläche (20) weg zu bewegen, wobei das Feststellteil eine Kralle mit einem Kern (40) und zwei Flanschen (42, 44) ist, wobei das Feststellteil einen Feststellzapfen (46) umfasst, der dazu bestimmt ist, mit einer Nachbarabdeckung (8; 6P, 6I) oder mit dem Rahmen (4) im Hinblick auf die Feststellung der Abdeckung in Kontakt zu treten, **dadurch gekennzeichnet, dass** der Feststellzapfen (46) auf der den Flanschen (42, 44) entgegengesetzten Seite vom Kern (40) der Kralle vorsteht.

2. Abdeckung nach Anspruch 1, **dadurch gekennzeichnet, dass** das Feststellteil im Wesentlichen in Form eines "U" vorliegt.

3. Abdeckung nach einem der vorhergehenden Ansprüche, **dadurch gekennzeichnet, dass** das Feststellteil (32) in Bezug auf eine Symmetrieachse (Z-Z) symmetrisch ist.

4. Abdeckung nach einem der vorhergehenden Ansprüche, **dadurch gekennzeichnet, dass** sie Einrichtungen (60) zum Anpressen des Feststellteils (32) an den Grundkörper (16) umfasst.

5. Abdeckung nach Anspruch 4, **dadurch gekennzeichnet, dass** die Anpresseinrichtungen (60) durch Formschluss mit dem Feststellteil zusammenwirken und insbesondere einen Stift (66) umfassen.

6. Abdeckung nach einem der vorhergehenden Ansprüche, **dadurch gekennzeichnet, dass** mindestens eine Aufnahme (28; 28P, 28I, 30) durch eine Handhabungsausnehmung (26) der Abdeckung begrenzt ist, und dass die Aufnahme eine zerbrechliche Wand (50) umfasst, die zerbrochen werden muss, um das Feststellteil (32) in die Aufnahme einzusetzen.

7. Abdeckung nach einem der vorhergehenden Ansprüche, **dadurch gekennzeichnet, dass** die Abdeckung Führungseinrichtungen (70) umfasst, die dazu angepasst sind, das Feststellteil (32) beim Einsetzen des Feststellteils in die Aufnahme zu führen.

8. Abdeckung nach einem der vorhergehenden Ansprüche, **dadurch gekennzeichnet, dass** der Grundkörper (16) und/oder das Feststellteil (32) aus Metall, insbesondere Gusseisen hergestellt ist/sind.

9. Abdeckung nach einem der vorhergehenden Ansprüche, **dadurch gekennzeichnet, dass** das Feststellteil (32) mit Schließsicherungseinrichtungen versehen ist, die dazu angepasst sind, sich einem Schließen der Abdeckung zu widersetzen, wenn sich diese in einer offenen Stellung befindet.

10. Straßenvorrichtung, insbesondere Inspektionsschacht, der Bauart, die Folgendes umfasst:
- einen Rahmen (4), der eine Zugangsöffnung (10) abgrenzt;
- mindestens eine erste und eine zweite Abdeckung, die dazu angepasst sind, die Zugangsöffnung abzudecken,
**dadurch gekennzeichnet, dass**
- jede der Abdeckungen eine Abdeckung (6, 8; 6I, 6P, 8) nach einem der vorhergehenden Ansprüche ist, wobei das Feststellteil (32) ein Anpassungsteil ist, und dass
- jeder Grundkörper (16) mit einer ersten Aufnahme (28; 28P, 28I) versehen ist, um das Anpassungsteil (32) aufzunehmen, und dass,
wenn sich das Anpassungsteil in der ersten Aufnahme befindet, die Abdeckung eine erste Art Abdeckung unter den untergeordneten geradzahligen (6; 6P) und untergeordneten ungeradzahligen (6I) Abdeckungen ist, und wenn sich das Anpassungsteil außerhalb der ersten Aufnahme befindet, die Abdeckung eine zweite Art Abdeckung unter den übergeordneten (8), untergeordneten geradzahligen (6; 6P) und untergeordneten ungeradzahligen (61) Abdeckungen ist, die sich von der ersten Art Abdeckung unterscheiden.

11. Straßenvorrichtung nach Anspruch 10, **dadurch gekennzeichnet, dass** die erste Aufnahme (28; 28I, 28P) dazu angepasst ist, das Anpassteil entlang einer ersten (SI1) und einer zweiten (SI2) Einführrichtung aufzunehmen, die sich voneinander unterscheiden, und dass, wenn das Anpassteil entlang der ersten Einführrichtung (SI1) in der Aufnahme aufgenommen ist, die Abdeckung die erste Art Abdeckung ist, und wenn das Anpassteil (32) entlang der zweiten Einführrichtung (SI2) in der Aufnahme aufgenommen ist, die Abdeckung eine dritte Art Abdeckung unter den untergeordneten geradzahligen (6P) und den untergeordneten ungeradzahligen (6I) Abdeckungen ist, wobei sich diese dritte Art Abdeckung von der ersten und zweiten Art Abdeckung unterscheidet.

12. Straßenvorrichtung nach Anspruch 10, **dadurch gekennzeichnet, dass** jeder der Grundkörper (16) eine zweite Aufnahme umfasst, die von der ersten Aufnahme getrennt und dazu angepasst ist, das Anpassungsteil aufzunehmen, und wenn sich das Anpassungsteil in der zweiten Aufnahme befindet, die Abdeckung eine dritte Art Abdeckung unter den untergeordneten geradzahligen und untergeordneten ungeradzahligen Abdeckungen ist, wobei sich diese dritte Art Abdeckung von der ersten und zweiten Art Abdeckung unterscheidet.

13. Straßenvorrichtung nach einem der Ansprüche 10 bis 12, **dadurch gekennzeichnet, dass** der Grundkörper eine dritte Aufnahme (30) umfasst, die dazu angepasst ist, ein zweites Feststellteil aufzunehmen, und dass, wenn sich das zweite Feststellteil (32) in der dritten Aufnahme (30) befindet, dieses Feststellteil dazu angepasst ist, eine Seite der Abdeckung in Bezug auf eine Seite des Rahmens festzustellen.

14. Straßenvorrichtung nach einem der Ansprüche 10 bis 13, **dadurch gekennzeichnet, dass** die Grundkörper (16) jeder der Abdeckungen (6, 8; 6I, 6P, 8) identisch sind.

15. Straßenvorrichtung nach einem der Ansprüche 10 bis 14, **dadurch gekennzeichnet, dass** die zwei Abdeckungen (6, 8; 6I, 6P, 8) von einer unterschiedlichen Art Abdeckung sind, und dass die Anpassungsteile der zwei Abdeckungen identisch sind.

## Claims

1. A cover for a road system device provided with a frame, the cover being of the type comprising
- a blocking member (32),
- a base body (16) defining a covering surface (20) for the road system device, extending in a cover plane (T-T), and having a housing (28, 30; 28P, 28I, 30) for receiving the blocking member (32),
this housing and the blocking member being adapted for blocking the cover relative to the frame (4) or to a neighboring cover (I; 6I, 6P, 8), when the blocking member is in the housing,
the housing (28, 30; 28P, 28I, 30) being adapted to maintain the blocking member (32) relative to the base body (16) autonomously and to oppose a movement of the blocking member in a direction (S) extending perpendicular to the cover plane (T-T) and tending to move the blocking member (32) away from the covering surface (20) the blocking member being a clamp having a core (40) and two wings (42, 44), the blocking member comprising a blocking lug (46) intended to come into contact with a neighboring cover (8; 6P, 6I) or with the frame (4) so as to block the cover, **characterized in that** the blocking lug (46) protrudes from the core (40) of the clamp on the side opposite the wings (42, 44).

2. - The cover according to claim 1, **characterized in that** the blocking member is substantially U-shaped.

3. - The cover according to any one of the preceding claims, **characterized in that** the blocking member (32) is symmetrical relative to an axis of symmetry (Z-Z).

4. - The cover according to any one of the preceding claims, **characterized in that** it has a means (60) for subjugating the blocking member (32) on the base body (16).

5. - The cover according to claim 4, **characterized in that** the subjugation means (60) cooperates with the blocking member by shape complementarity, and in particular comprises a pin (66).

6. - The cover according to any one of the preceding claims, **characterized in that** at least one housing (28; 28P, 28I, 30) is delimited by a maneuvering recess (26) of the cover, and **in that** the housing includes a frangible wall (50) that must be broken so as to put the blocking member (32) in place in the housing.

7. - The cover according to any one of the preceding claims, **characterized in that** the cover includes a guide means (70) adapted to guide the blocking member (32) during placement of the blocking member in the housing.

8. - The cover according to any one of the preceding claims, **characterized in that** the base body (16) and/or the blocking member (32) is/are made from metal, in particular cast iron.

9. - The cover according to any one of the preceding claims, **characterized in that** the blocking member (32) is provided with an anti-closure means adapted to oppose closing of the cover when the latter is in an open position.

10. - A road system device, in particular a manhole, of the type comprising:
- a frame (4) delimiting an access opening (10);
- at least first and second covers adapted to cover the access opening, **characterized in that**
- each of the covers is a cover (6, 8; 6I, 6P, 8) according to any one of the preceding claims, the blocking member (32) being an adaptation member, **in that**
- each base body (16) is provided with a first housing (28; 28P, 28I) for receiving the adaptation member (32), and **in that**
when the adaptation member is in the first housing, the cover is a first type of cover among the even (6; 6P) and odd (6I) slave covers, and when the adaptation member is outside the first housing, the cover is a second type of cover among master (8), even slave (6, 6P) and odd (6I) slave covers, different from the first type of cover.

11. - The road system device according to claim 10, **characterized in that** the first housing (28; 28I, 28P) is adapted to receive the adaptation member according to different first (SI1) and second (SI2) insertion directions, and **in that** when the adaptation member is received in the first insertion direction (SI1) into the housing, the cover is the first type of cover, and when the adaptation member (32) is received in the second insertion direction (SI2) into the housing, the cover is a third type of cover among even (6P) and odd (6I) slave covers, this third type of cover being different from the first and second types of cover.

12. - The road system device according to claim 10, **characterized in that** each of the base bodies (16) includes a second housing, separate from the first housing and adapted to receive the adaptation member and when the adaptation member is in the second housing, the cover is a third type of cover among even and odd slave covers, this third type of cover being different from the first and second types of cover.

13. - The road system device according to one of claims 10 to 12, **characterized in that** the base body includes a third housing (30), adapted to receive a second blocking member, and **in that** when the second blocking member (32) is in the third housing (30), this blocking member is adapted to block one side of the cover relative to a side of the frame.

14. - The road system device according to any one of claims 10 to 13, **characterized in that** the base bodies (16) of each of the covers (6, 8; 6I, 6P, 8) are identical.

15. - The road system device according to any one of claims 10 to 14, **characterized in that** the two covers (6, 8; 6I, 6P, 8) are of a different cover type, and the adaptation members of the two covers are identical.
